# EUROPÄISCHE PATENTSCHRIFT

(11) **EP 4 248 474 B1**
(45) Veröffentlichungstag und Bekanntmachung des Hinweises auf die Patenterteilung: **01.10.2025**
(21) Anmeldenummer: 21816363.2
(22) Anmeldetag: 18.11.2021
(51) Int. Cl.: H01H 9/00

(54) **ADAPTERVORRICHTUNG**
ADAPTER DEVICE
DISPOSITIF ADAPTATEUR

(30) Priorität: 17.12.2020 DE 102020133891
(43) Veröffentlichungstag der Anmeldung: 27.09.2023
(73) Patentinhaber: Maschinenfabrik Reinhausen GmbH, 93059 Regensburg (DE)
(72) Erfinder: ZERR, Eduard, 93059 Regensburg (DE); SCHMID, Sebastian, 93161 Sinzing (DE); KAGERER, Roman, 93059 Regensburg (DE); VÖLKL, Alexander, 84069 Schierling (DE)
(86) Internationale Anmeldenummer: PCT/EP2021/082144
(87) Internationale Veröffentlichungsnummer: WO 2022/128314

(56) Entgegenhaltungen:
- EP-A1- 2 544 204
- WO-A1-01/92978
- US-A1- 2008 073 189

## Beschreibung

Die Erfindung betrifft eine Adaptervorrichtung zum Übertragen von Stellungen eines Laststufenschalters von einer Steuervorrichtung zu einer Sekundärvorrichtung.

Laststufenschalter sind aus dem Stand der Technik bekannt und haben meistens einen Lastumschalter und einen Wähler. Die Betätigung des Laststufenschalters erfolgt meist über einen Antrieb, der außen am Tank eines Stufentransformators angeordnet ist. Der Antrieb weist dabei einen Motor auf, der über ein Getriebe mit dem Laststufenschalter gekoppelt ist. Über das Getriebe wird unter anderem die Stellung des Stufenschalters erfasst, in dem ein Anzeigengetriebe mit einer Anzeige an dieses gekoppelt wird. Weiterhin bietet die Anzeige eine Schnittstelle, die es ermöglicht, dass die Stellung des Laststufenschalters auch in einer Leitwarte erfasst und angezeigt werden kann. Durch den Austausch alter Antriebe durch moderne Antriebssysteme, in Form von Servoantrieben, fehlt es an einer Anzeige mit einem Anzeigengetriebe und damit einer Schnittstelle, mit der es möglich ist, die Stellung des Laststufenschalters des modernen Antriebssystems, mit den vorhandenen Mitteln bzw. Sekundärtechnik in der Leitwarte zu erfassen.

Das Dokument WO 01/92978 A1 offenbart eine Vorrichtung zum Übertragen von Stellungen eines Laststufenschalters von einer Steuervorrichtung zu einer Sekundärvorrichtung, umfassend:
- ein Eingang zum Empfangen mindestens einer Stellung von der Steuervorrichtung des Laststufenschalters; - ein Ausgang zum Ausgeben der Stellung des Laststufenschalters an die Sekundärvorrichtung; - mindestens einen ersten Widerstand und mindestens einen ersten Schalter, die parallel zueinander geschaltet sind; - mehrere weitere Widerstände; - mehrere weitere Schalter; wobei: - jeweils ein Schalter parallel zu jeweils einem Widerstand geschaltet ist; - sämtliche Widerstände in Reihe geschaltet sind und eine erste Widerstandsreihe bilden; - sämtliche Schalter in Reihe geschaltet sind und eine erste Schalterreihe bilden; - abhängig von der Stellung des Laststufenschalters, mindestens ein Schalter durch die Steuervorrichtung betätigt und der mindestens eine Widerstand zu-oder abgeschaltet wird; - die ausgegebene Stellung des Laststufenschalters am Ausgang dem Widerstandswert des Widerstands oder der Widerstände entspricht, der zu-oder abgeschaltet wurde.

Aufgabe der Erfindung ist es deshalb, eine Adaptervorrichtung zu schaffen, die einfach und kompakt aufgebaut ist und dabei trotzdem einen sicheren Betrieb sicherstellt.

Diese Aufgabe wird mit einer Adaptervorrichtung gemäß Anspruch 1 gelöst. Die Merkmale der Unteransprüche bilden dabei vorteilhafte Weiterbildungen der Erfindung.

Die Erfindung schlägt eine Adaptervorrichtung zum Übertragen von Stellungen eines Laststufenschalters von einer Steuervorrichtung zu einer Sekundärvorrichtung vor, gemäß Anspruch 1.

Die Adaptervorrichtung ermöglicht es, dass moderne Antriebe von Laststufenschaltern mit vorhandenen Sekundärvorrichtungen verbunden werden können, sodass die aktuelle Stellung des Laststufenschalters über bereits vorhandene Anzeigen oder Ähnliches ausgegeben werden kann. Vor allem beim Austausch der Laststufenschalter und der Antriebe in Bestandsanlagen, können vorhandene Sekundärvorrichtungen weiter genutzt werden und müssen nicht ausgetauscht werden. Vorhandene Sekundärvorrichtungen, die bspw. als Anzeigen oder Spannungsregler ausgebildet sind, benötigen im Betrieb stets einen Widerstandswert, der durch das Anlegen einer Spannung ausgegeben wird. Moderne Steuervorrichtungen eines Laststufenschalters können jedoch nicht für jede abzubildende Stellung einen Widerstand verbaut haben, um damit die entsprechende Stellung abbilden zu können. Weiterhin existieren moderne Sekundärvorrichtungen, die dann keinen Widerstandswert zur Abbildung einer Stellung benötigen und direkt an die Steuervorrichtungen angeschlossen werden können. Widerstände, die dann in der Steuervorrichtung verbaut wären, sind dann überflüssig.

Am Eingang der Adaptervorrichtung werden die Stellungen des Laststufenschalters empfangen. Die Stellungen werden über Kabel von der Steuervorrichtung übermittelt bzw. übertragen. Am Ausgang werden dann die empfangenen Stellungen in Form von Widerstandswerten an eine Sekundärvorrichtung ausgegeben. Im Inneren der Adaptervorrichtung sind mindestens ein Widerstand und mindestens ein Schalter angeordnet. Die Betätigung des Schalters erfolgt anhand der empfangenen Stellung, die von der Steuervorrichtung ausgegeben wird. Der Schalter ist dabei mit den Klemmen verbunden. Durch das Betätigen des, parallel zum Widerstand geschalteten Schalters wird der Widerstand zu- bzw. abgeschaltet. Durch das Anlegen einer Spannung an den Ausgang kann der zu- bzw. abgeschaltete Widerstandswert bestimmt werden, dem wiederum eine Stellung in der Sekundärvorrichtung zugewiesen ist. Der Widerstand ist mit dem Ausgang verbunden.

Die Adaptervorrichtung weist mehrere Widerstände auf. Diese sind in Reihe geschaltet. Die Widerstände bilden dabei eine erste Widerstandsreihe und eine zweite Widerstandsreihe. Jeder Widerstand kann aus einem Widerstandselement oder mehreren in Reihe oder parallel geschalteten Widerstandselementen bestehen.

Die Adaptervorrichtung weist mehrere Schalter auf. Diese sind in Reihe geschaltet. Die Schalter bilden dabei eine erste Schalterreihe und eine zweite Schalterreihe.

Die Schalter können als Relais, bistabile Relais oder Halbleiterschaltelemente ausgebildet sein. Besonders vorteilhaft ist die Nutzung der bistabilen Relais als Schalter. Diese haben den Vorteil, dass bei einem ungewollten Spannungsausfall das bistabile Relais und damit der Schalter in dem Zustand bleibt, in dem dieses zuletzt geschaltet wurde. Gewöhnliche Relais würden in einen Zustand fallen, der für diese für den spannungslosen Fall vorgesehen ist.

Die Adaptervorrichtung ist, sodass der mindestens eine Schalter parallel zum Widerstand geschaltet ist. Bei einer Ausführungsform mit mehreren Schaltern und mehreren Widerständen ist jedem Widerstand ein Schalter zugeordnet. Jeder Schalter ist parallel zu einem Widerstand geschaltet. Durch Öffnen und Schließen der Schalter werden die einzelnen Widerstände in Reihe geschaltet oder der Reihenschaltung entnommen. Die einzelnen Widerstände können dabei entweder stets einen Widerstandswert oder auch unterschiedliche Widerstandswerte haben.

Gemäß der Erfindung ist es mit unterschiedlichen Widerstandswerten beispielsweise möglich, dass der erste Widerstand 10 Ohm, der zweite Widerstand 20 Ohm, der dritte Widerstand 40 Ohm, der vierte Widerstand 80 Ohm, der fünfte Widerstand 160 Ohm und der sechste Widerstand 320 Ohm hat. Diese sechs Widerstände bilden dann eine erste Widerstandsreihe. Eine zweite Widerstandsreihe kann identisch aufgebaut sein. Dadurch, dass jedem Widerstand ein Schalter zugewiesen ist, können durch Betätigung entsprechender Schalter 64 Widerstandswerte eingestellt werden und damit 64 Stellungen des Laststufenschalters am Ausgang ausgeben werden. Dies ist auch mit anderen Widerstandswerten möglich, solange sich, gemäß der Erfindung, ein Widerstandswert ab dem erster Widerstandswert verdoppelt. Ein erster Widerstandswert kann 10 Ohm, 40,3 Ohm, 150 Ohm oder 400 Ohm sein.

Der Eingang der Adaptervorrichtung kann auf beliebige Art und Weise ausgebildet sein und beispielsweise mindestens eine Klemme aufweisen. Vorzugsweise ist die mindestens eine Klemme einem Schalter zugeordnet. Nach einer weiteren Ausführungsform weist der Eingang mehrere Klemmen auf, die jeweils mit einem Schalter verbunden sind und diese betätigen. Die Steuervorrichtung weist eine digitale Schnittstelle auf. Diese ist über mindestens ein Kabel mit dem Eingang und insbesondere den Klemmen verbunden. Die Steuervorrichtung übermittelt über die Kabel und die Klemmen, welche der Schalter betätigt werden müssen, um entsprechende Widerstände ab- oder zuzuschalten, damit dann Widerstandswerte erzeugt werden, die in der Sekundärvorrichtung Stellungen zugeordnet sind.

Der Ausgang der Adaptervorrichtung kann auf beliebige Art und Weise ausgebildet sein und beispielsweise einen ersten Kontakt, einen zweiten Kontakt und einen dritten Kontakt aufweisen. Durch Anlegen einer ersten Spannung zwischen dem ersten und zweiten Kontakt wird ein Widerstandswert bestimmt, der davon abhängt, welcher Widerstand zu- oder abgeschaltet ist oder welche Widerstände zu- oder abgeschaltet sind. Dabei korrespondiert jeder Widerstandswert mit einer Stellung des Laststufenschalters oder ist einer Stellung des Laststufenschalter zugewiesen.

Die Adaptervorrichtung kann auf beliebige Art und Weise ausgebildet sein, wobei
- die erste Widerstandsreihe und die erste Schalterreihe an ihrem ersten Ende mit dem ersten Kontakt des Ausgangs und an ihrem zweiten Ende mit dem zweiten Kontakt des Ausgangs verbunden ist.

Die erste Widerstandsreihe und die erste Schalterreihe sind parallel zueinander geschaltet. Dabei ist je ein Schalter parallel zu je einem Widerstand geschaltet.

Die Adaptervorrichtung kann auf beliebige Art und Weise ausgebildet sein, wobei
- eine zweite Schalterreihe und eine zweite Widerstandsreihe vorgesehen sind;
- die zweite Schalterreihe aus mehreren in Reihe geschalteten Schaltern aufgebaut ist;
- die zweite Widerstandsreihe aus mehreren in Reihe geschalteten Widerständen aufgebaut ist;
- die Schalter parallel zu jeweils einem der Widerstände geschaltet sind.

Die Adaptervorrichtung kann auf beliebige Art und Weise ausgebildet sein, wobei
- die erste Widerstandsreihe und die parallel dazu geschaltete erste Schalterreihe in Reihe zur zweiten Widerstandsreihe und der parallel dazu geschalteten Schalterreihe geschaltet sind.

Die Adaptervorrichtung kann auf beliebige Art und Weise ausgebildet sein, wobei
- die zweite Widerstandsreihe und die parallel dazu geschaltete Schalterreihe einerseits mit dem zweiten Ende des Ausgangs und andererseits mit einem dritten Ende des Ausgangs verbunden sind.

Die Adaptervorrichtung kann auf beliebige Art und Weise ausgebildet sein, wobei
- beim Anlegen einer ersten Spannung an die erste und die zweite Klemme ein erster Widerstandswert bestimmbar ist, der von den zu- bzw. abgeschalteten Widerständen abhängt.

Die Adaptervorrichtung kann auf beliebige Art und Weise ausgebildet sein, wobei
- beim Anlegen einer ersten Spannung an den ersten und den zweiten Kontakt oder an den zweiten und den dritten Kontakt ein erster Widerstandswert bestimmbar ist, der von den zu- bzw. abgeschalteten Widerständen in der ersten oder zweiten Widerstandsreihe abhängt;
- beim Anlegen einer zweiten Spannung an den ersten und den dritten Kontakt ein zweiter Widerstandswert bestimmbar ist, der von den zu- bzw. abgeschalteten Widerständen in der ersten und der zweiten Widerstandsreihe abhängt,
- die erste Spannung eine Referenzspannung und die zweite Spannung eine Versorgungsspannung ist.

Durch die Verwendung von zwei Widerstandsreihen, die an drei Kontakten mit Spannung beaufschlagt werden können, entsteht die Möglichkeit den gesamten Regelbereich, sprich sämtliche Stellungen die angefahren werden können, und die aktuelle Stellung in diesem Regelbereich darzustellen. Hierfür muss jedoch der Gesamtwiderstand, also die Summe aus der ersten und der zweiten Widerstandsreihe immer gleich bleiben. Hierfür werden über die Steuervorrichtung entsprechende Widerstände in der ersten Widerstandsreihe zugeschaltet und entsprechende Widerstände in der zweiten Widerstandsreihe abgeschaltet.

Die Adaptervorrichtung kann auf beliebige Art und Weise ausgebildet sein und beispielsweise eine erste Widerstandsreihe und eine zweite Widerstandsreihe aufweisen. Jede Widerstandsreihe weist genau sechs Widerstände auf. Der erste Widerstand der ersten Widerstandsreihe hat einen bestimmten Widerstandswert. Der zweite Widerstandswert des zweiten Widerstandes ist doppelt so groß wie der des ersten Widerstandes. Der dritte Widerstand ist doppelt so groß wie der zweite Widerstand, der vierte Widerstand ist doppelt so groß wie der dritte Widerstand, der fünfte Widerstand ist doppelt so groß wie der vierte Widerstand und der sechste Widerstand ist doppelt so groß wie der fünfte Widerstand. Die erste Widerstandsreihe und die zweite Widerstandsreihe sind identisch aufgebaut. Weiterhin weist die Adaptervorrichtung eine erste Schalterreihe und eine zweite Schalterreihe auf. Die Schalterreihen sind identisch aufgebaut. Jede Schalterreihe weist genau sechs Schalter auf, von denen jeder ein bistabiles Relais ist.

Weiterhin ist eine Anordnung vorgesehen, die die Adaptervorrichtung, den Laststufenschalter und die Steuervorrichtung umfasst. Die Steuervorrichtung und der Motor bilden den Antrieb. Die Anordnung ermöglicht es, dass Laststufenschalter mit modernen Antrieben mit vorhandenen Sekundärvorrichtungen verbunden werden können, sodass die aktuelle Stellung des Laststufenschalters über bereits vorhandene Anzeigen oder Ähnliches ausgegeben werden kann. Vor allem beim Austausch der Laststufenschalter und der Antriebe in Bestandsanlagen, können vorhandene Sekundärvorrichtungen weiter genutzt werden und müssen nicht ausgetauscht werden. Vorhandene Sekundärvorrichtungen, die bspw. als Anzeigen oder Spannungsregler ausgebildet sind, benötigen im Betrieb stets einen Widerstandswert, der durch das Anlegen einer Spannung ausgegeben wird. Moderne Steuervorrichtungen eines Laststufenschalters können jedoch nicht für jede abzubildende Stellung einen Widerstand verbaut haben, um damit die entsprechende Stellung abbilden zu können. Weiterhin existieren moderne Sekundärvorrichtungen, die dann keinen Widerstandswert zur Abbildung einer Stellung benötigen und direkt an die Steuervorrichtungen angeschlossen werden können. Widerstände, die dann in der Steuervorrichtung verbaut wären, sind dann überflüssig.

Nachfolgend sind die Erfindung und ihre Vorteile unter Bezugnahme auf die beigefügten Zeichnungen ausführlicher beschrieben. Es zeigen:
- Figur 1: einen Laststufenschalter mit einer Adaptervorrichtung;
- Figur 2: eine erste Ausführungsform der Adaptervorrichtung;
- Figur 3: eine zweite Ausführungsform der Adaptervorrichtung.

**Figur 1** zeigt einen Laststufenschalter 1 mit einem Lastumschalter 2 und einem Wähler 3. Der Laststufenschalter 1 wird mittels eines Motors 5 betätigt. Der Motor 5 ist an eine Steuervorrichtung 6 angeschlossen. Die Steuervorrichtung 6 umfasst ein Leistungsteil 7, einen Umrichter 8 und eine Steuereinheit 9. Die Steuervorrichtung 6 erfasst unter anderem die Stellung des Laststufenschalters 1. Die Stellung des Laststufenschalters 1 beschreibt welche Wicklungsanzapfung einer Regelwicklung in einem Stufentransformator gerade kontaktiert wird. Der Motor 5 und die Steuervorrichtung 6 bilden den Antrieb 4. Die Steuervorrichtung 6 weist eine erste Schnittstelle 11 auf, über die die Stellung des Laststufenschalters 1 ausgegeben wird. Die erste Schnittstelle 11 ist beispielhaft als Stecker mit Klemmen ausgestaltet. Die erste Schnittstelle 11 ist eine digitale Schnittstelle, die ein digitales Signal ausgibt, welches die Stellung des Laststufenschalters 1 übermittelt.

Die erste Schnittstelle 11 ist über Kabel mit einem Eingang 20 der Adaptervorrichtung 10 verbunden. Die Adaptervorrichtung 10 weist einen Ausgang 30 auf, der wiederum über Kabel mit einer zweiten Schnittstelle 12 einer Sekundärvorrichtung 50 verbunden ist. Die Sekundärvorrichtung 50 kann als eine Anzeige, als ein Spannungsregler, eine Auswerteeinheit oder ähnliches ausgebildet sein.

Weiterhin ist eine Anordnung 100 abgebildet. Diese umfasst die Adaptervorrichtung 10 und/oder die Steuervorrichtung 6 und/oder den Motor 5 und/oder den Antrieb 4 und/oder den Laststufenschalter 1. Vorzugsweise umfasst die Anordnung 100 die Adaptervorrichtung 10, die Steuervorrichtung 6 des Antriebs 4 und den Laststufenschalter 1. Die Anordnung 100 ist mit der Sekundärvorrichtung 50 mittels Adaptervorrichtung 10 verbunden.

**Figur 2** zeigt eine erste Ausführungsform der erfindungsgemäßen Adaptervorrichtung 10. Der Eingang 20 der Adaptervorrichtung besteht aus einer Vielzahl von Klemmen 21. Am Eingang 20 und insbesondere über die Klemmen 21 werden die Stellungen des Laststufenschalters 1 empfangen, die von der Steuervorrichtung 6 ausgegeben werden. Weiterhin sind im Inneren der Adaptervorrichtung 10 mehrere, in Reihe geschaltete Widerstände 22 angeordnet. Diese bilden eine erste Widerstandsreihe 23. Parallel zu jedem Widerstand 22 ist jeweils ein Schalter 24 angeordnet bzw. geschaltet. Jeder Widerstand 22 kann aus einem einzelnen Widerstand oder mehreren in Reihe oder parallel geschalteten Widerständen bestehen oder aufgebaut sein.

Auch die mehreren Schalter 24 sind in Reihe geschaltet und bilden eine erste Schalterreihe 25. Durch das Öffnen und Schließen der entsprechenden Schalter 24, werden die entsprechenden Widerstände 22 aus der Reihenschaltung entnommen oder zu dieser hinzugeschaltet. Wie in **Figur 2** dargestellt ist, ist es also möglich mit Hilfe der Schalter 24 sämtliche Widerstände 22 in Reihe zu schalten, nur einen Teil der Widerstände 22 in Reihe zu schalten oder auch keinen der Widerstände 22 in Reihe zu schalten.

Die Betätigung bzw. die Ansteuerung der Schalter 24 erfolgt über die jeweiligen Klemmen 21 des Einganges 20 durch die Steuervorrichtung 6. Je nach Stellung des Laststufenschalters 1 werden entsprechende Schalter 24 durch die Steuervorrichtung 6 betätigt und damit entsprechende Widerstände 22 in Reihe geschaltet.

Meldet die Steuervorrichtung 6 eine Stellung des Laststufenschalters 1, wird über die entsprechende Klemme 21 oder entsprechenden Klemmen 21 der entsprechende Schalter 24 oder die entsprechenden Schalter 24 geöffnet oder geschlossen. Die Adaptervorrichtung 10 wandelt damit digitale Signale an den Ausgängen einer Steuervorrichtung 6 in entsprechende Widerstandswerte in der Adaptervorrichtung 10 um.

Die erste Widerstandsreihe 23 und die erste Schalterreihe 25 sind an ihren Enden mit einem ersten Ende 28 und einem zweiten, gegenüber vom ersten Ende 28 angeordneten Ende 29 verbunden.

Das erste Ende 28 und das zweite, gegenüber vom ersten Ende 28 angeordnete Ende 29, der Widerstandsreihe 23 und der Schalterreihe 25 sind mit dem Ausgang 30 der Adaptervorrichtung 10 verbunden. Insbesondere ist das erste Ende 28 mit einem ersten Kontakt 31 und das zweite Ende 29 mit einem zweiten Kontakt 32 verbunden.

Durch das Anlegen einer ersten Spannung an den ersten und den zweiten Kontakt 31, 32 stellt sich ein Strom ein, der sich auf Grund der zu- bzw. abgeschalteten Widerstände 22 verändert. Mittels einer Sekundärvorrichtung 50, die an den Ausgang 30 der Adaptervorrichtung 10 angeschlossen werden kann, wird der erste Widerstandswert verarbeitet bzw. dargestellt. Die Sekundärvorrichtung 50 kann als Anzeige, Spannungsregler oder ähnliches ausgestaltet sein. Bei der Ausgestaltung der Sekundärvorrichtung 50 als Anzeige, werden den Widerstandswerten die entsprechenden Stellungen des Laststufenschalters 1 zugewiesen und dann beispielsweise durch Zeiger angezeigt.

Erfindungsgemäß können die Widerstände 22 mit unterschiedlichen Widerstandswerten in Reihe geschaltet werden. In einer solchen Ausführungsform verdoppelt sich der Widerstandswert von links nach rechts, insbesondere von 10 Ohm, 20 Ohm, 40 Ohm, 80 Ohm, 160 Ohm, 320 Ohm. Durch geschicktes in Reiheschalten der Widerstände 22 können so 64 Widerstandswerte am Ausgang 30 erzeugt werden, die dann 64 Stellungen eines Laststufenschalters 1 entsprechen.

Erfindungsgemäß kann jeder beliebige Widerstandswert als erster Wert verwendet werden und muss dann verdoppelt werden.

**Figur 3** zeigt eine weitere Ausführungsform der Adaptervorrichtung 10, allerdings mit einer Referenzfunktion. Hier ist eine zweite Widerstandsreihe 26 in Reihe zur ersten Widerstandsreihe 23 geschaltet. Eine zweite Schalterreihe 27 ist in Reihe zur ersten Schalterreihe 25 geschaltet. Die Widerstandsreihen 23, 26 und die Schalterreihen 25, 27 sind dabei identisch aufgebaut. Die in Reihe geschalteten Widerstände 22 der ersten Widerstandsreihe 23 haben die gleichen Widerstandswerte wie die in Reihe geschalteten Widerstände 22 der zweiten Widerstandsreihe 26. Die Anzahl der Schalter 24 in der ersten Schalterreihe 25 entspricht der Anzahl der Schalter 24 in der zweiten Schalterreihe 27.

Am dritten Ende 34 der zweiten Widerstandsreihe 26 ist ein dritter Kontakt 33 angeordnet, der ebenfalls ein Teil des Ausgangs 30 ist. Das dritte Ende 34 ist gegenüber vom ersten Ende 28 angeordnet. Zwischen der ersten und der zweiten Widerstandsreihe 23, 26 sowie der ersten und der zweiten Schalterreihe 25, 27 ist der zweite Kontakt 32 angeschlossen. Im Betrieb wird an den ersten und dritten Kontakt 31, 33 eine konstante zweite Spannung (Versorgungsspannung) angelegt, sodass sich ein Strom einstellt, der von den durch die Schalter 24 zu- bzw. abgeschalteten Widerständen 22 in den Widerstandsreihen 23, 26 abhängt. Am ersten und zweiten Kontakt 31, 32, alternativ am zweiten und dritten Kontakt 32, 33, kann dann die jeweilige erste Spannung (Referenzspannung) angelegt und dann ein Strom (Referenzstrom) gemessen werden. Die Summe der zwei Spannungen, also den Spannungen zwischen dem ersten und zweiten Kontakt 31, 32 und dem zweiten und dritten Kontakt 32, 33 muss immer gleich der zweiten Spannung (Versorgungsspannung) zwischen dem ersten und dem dritten Kontakt 31, 33 sein. Hierfür ist es allerdings notwendig, dass der Gesamtwiderstand bzw. der zweite Widerstandswert zwischen dem ersten und dem dritten Kontakt 31, 33 immer gleichbleibt. Hierfür wird beim Ausgeben einer Stellung des Laststufenschalters 1, ein Schalter 24 in der ersten Schalterreihe 25 und ein Schalter in der zweiten Schalterreihe 27 betätigt. Dadurch wird ein Widerstand 22 in der ersten Widerstandsreihe 23 zugeschaltet und ein entsprechender Widerstand 22 in der zweiten Widerstandsreihe 26 abgeschaltet. So verändert sich sowohl die erste Spannung (Referenzspannung) zwischen dem ersten und dem zweiten Kontakt 31, 32 und auch die erste Spannung (Referenzspannung) zwischen dem zweiten und dritten Kontakt 32, 33. Die zweite Spannung (Versorgungsspannung) zwischen dem ersten Kontakt 31 und dem dritten Kontakt 33 bleibt gleich. Wie erwähnt muss die Summe beider Widerstandsreihen stets gleichbleiben. Für den Fall, dass in der ersten Widerstandsreihe 23 kein Widerstand 22 zugeschaltet ist, sind in der zweiten Widerstandsreihe 23 alle Widerstände 22 zugeschaltet. Die Betätigung der entsprechenden Schalter 24 erfolgt über die Steuervorrichtung 6.

Die Ausführungsform mit drei Kontakten 31, 32, 33 ist vor allem für Sekundärvorrichtungen 50 gedacht, die den Gesamtwiderstand, also den zweiten Widerstandswert, dafür nutzen um den gesamten Regelbereich, sprich sämtliche Stellungen eines Laststufenschalters 1, von der ersten bis zur letzten Stellung, abzubilden. Dies gilt beispielsweise für Sekundärvorrichtungen 50 die als Anzeigen ausgestaltet sind. Hier wird die zweite Spannung (Versorgungsspannung) bzw. der zweite Widerstandswert bzw. Gesamtwiderstand als Grundlage für die Darstellung eines gesamten Regelbereichs genutzt. Mit anderen Worten werden sämtliche Stellungen eines Laststufenschalters 1 dargestellt. Die erste Spannung (Referenzspannung) wird dann zur Darstellung der aktuellen Stellung im gesamten Regelbereich des Laststufenschalters 1 verwendet.

Die Schalter 24 können als Relais, bistabile Relais oder Halbleiterschaltelemente ausgestaltet sein.

Die Widerstände 22 können als ein Vielfaches von 10 Ohm, 40,3 Ohm, 150 Ohm und 400 Ohm, usw. ausgebildet sein. Weiterhin können die Widerstände für einen Widerstandswert aus mehreren in Reihe oder parallel geschalteten Elementen aufgebaut sein.

### Bezugszeichenliste

- 1: Laststufenschalter
- 2: Lastumschalter
- 3: Wähler
- 4: Antrieb
- 5: Motor
- 6: Steuervorrichtung
- 7: Leistungsteil
- 8: Umrichter
- 9: Steuereinheit
- 10: Adaptervorrichtung
- 11: erste Schnittstelle
- 12: zweite Schnittstelle
- 20: Eingang
- 21: Klemme
- 22: Widerstand
- 23: erste Widerstandsreihe
- 24: Schalter
- 25: erste Schalterreihe
- 26: zweite Widerstandsreihe
- 27: zweite Schalterreihe
- 28: erstes Ende
- 29: zweites Ende
- 30: Ausgang
- 31: erster Kontakt
- 32: zweiter Kontakt
- 33: dritter Kontakt
- 34: drittes Ende
- 50: Sekundärvorrichtung
- 100: Anordnung

## Patentansprüche

1. Adaptervorrichtung (10) zum Übertragen von Stellungen eines Laststufenschalters (1) von einer Steuervorrichtung (6) zu einer Sekundärvorrichtung (50), umfassend:
- ein Eingang (20) zum Empfangen mindestens einer Stellung von der Steuervorrichtung (6) des Laststufenschalters (1);
- ein Ausgang (30) zum Ausgeben der Stellung des Laststufenschalters (1) an die Sekundärvorrichtung (50);
- mindestens einen ersten Widerstand (22) und mindestens einen ersten Schalter (24), die parallel zueinander geschaltet sind;
- mehrere weitere Widerstände (22);
- mehrere weitere Schalter (24);
wobei:
- jeweils ein Schalter (24) parallel zu jeweils einem Widerstand (22) geschaltet ist;
- sämtliche Widerstände (22) in Reihe geschaltet sind und eine erste Widerstandsreihe (23) bilden;
- sämtliche Schalter (24) in Reihe geschaltet sind und eine erste Schalterreihe (25) bilden;
- sich die Widerstandswerte der Widerstände (22) ausgehend von einem Widerstandswert des ersten Widerstands (22) verdoppeln;
- abhängig von der Stellung des Laststufenschalters (1), mindestens ein Schalter (24) durch die Steuervorrichtung (6) betätigt und der mindestens eine Widerstand (22) zu-oder abgeschaltet wird;
- die ausgegebene Stellung des Laststufenschalters (1) am Ausgang (30) dem Widerstandswert des Widerstands (22) oder der Widerstände (22) entspricht, der zu-oder abgeschaltet wurde.

2. Adaptervorrichtung (10) nach Anspruch 1, wobei
- der Eingang (20) mindestens eine Klemme (21) aufweist;
- jede Klemme (21) mit mindestens einem Schalter (24) gekoppelt oder einem Schalter (24) zugewiesen ist;
- die Steuervorrichtung (6) über die Klemmen (21) die entsprechenden Schalter (24) betätigt.

3. Adaptervorrichtung (10) nach einem der Ansprüche 1 bis 2 wobei
- der Ausgang (30) einen ersten und einen zweiten Kontakt (31, 32) aufweist;
- durch Anlegen einer ersten Spannung zwischen dem ersten und zweiten Kontakt (31, 32) ein Widerstandswert bestimmt wird, der davon abhängt, welcher Widerstand (22) zu- oder abgeschaltet ist oder welche Widerstände (22) zu- oder abgeschaltet sind;
- wobei jeder Widerstandswert mit einer Stellung des Laststufenschalters (1) korrespondiert oder einer Stellung des Laststufenschalters (1) zugewiesen ist.

4. Adaptervorrichtung (10) nach einem der Ansprüche 1 bis 3, wobei
- die erste Widerstandsreihe (23) und die erste Schalterreihe (25) an ihrem ersten Ende (28) mit dem ersten Kontakt (31) und an ihrem zweiten Ende (29) mit dem zweiten Kontakt (29) verbunden ist.

5. Adaptervorrichtung (10) nach einem der Ansprüche 1 bis 4, wobei
- eine zweite Schalterreihe (27) und eine zweite Widerstandsreihe (26) vorgesehen sind;
- die zweite Schalterreihe (27) aus mehreren in Reihe geschalteten Schaltern (24) aufgebaut ist;
- die zweite Widerstandsreihe (26) aus mehreren in Reihe geschalteten Widerständen (22) aufgebaut ist;
- die Schalter (24) parallel zu jeweils einem der Widerstände (22) geschaltet sind.

6. Adaptervorrichtung (10) nach einem der Ansprüche 1 - 5, wobei
- die erste Widerstandsreihe (23) und die parallel dazu geschaltete erste Schalterreihe (24) in Reihe zur zweiten Widerstandsreihe (26) und der parallel dazu geschalteten Schalterreihe (27) geschaltet sind.

7. Adaptervorrichtung (10) nach einem der Ansprüche 1 - 6, wobei
- die zweite Widerstandsreihe (26) und die parallel dazu geschaltete zweite Schalterreihe (27) einerseits mit dem zweiten Ende (32) und andererseits mit einem dritten Ende (33) verbunden sind.

8. Adaptervorrichtung (10) nach einem der Ansprüche 1 - 7, wobei
- der Ausgang (30) einen dritten Kontakt (33) aufweist der mit einem dritten Ende (33) verbunden ist.

9. Adaptervorrichtung (10) nach einem der Ansprüche 1 - 8, wobei
- beim Anlegen einer ersten Spannung an die erste und die zweite Klemme (31, 32) ein erster Widerstandswert bestimmbar ist, der von den zu- bzw. abgeschalteten Widerständen (22) abhängt.

10. Adaptervorrichtung (10) nach einem der Ansprüche 1 - 9, wobei
- beim Anlegen einer ersten Spannung an den ersten und den zweiten Kontakt (31, 32) oder an den zweiten und den dritten Kontakt (32, 33) ein erster Widerstandswert bestimmbar ist, der von den zu- bzw. abgeschalteten Widerständen (22) in der ersten oder zweiten Widerstandsreihe (23, 26) abhängt;
- beim Anlegen einer zweiten Spannung an den ersten und den dritten Kontakt (31, 33) ein zweiter Widerstandswert bestimmbar ist, der von den zu- bzw. abgeschalteten Widerständen (22) in der ersten und zweiten Widerstandsreihe (23, 26) abhängt,
- die erste Spannung eine Referenzspannung und die zweite Spannung eine Versorgungsspannung ist.

11. Anordnung (100), umfassend
- eine Adaptervorrichtung (10) nach einem der Ansprüche 1 bis 10, einen Laststufenschalter (1) und Steuervorrichtung (6).

12. Anordnung (100) nach Anspruch 11, umfassend
- einen Antrieb (4) mit einem Motor (5) und der Steuervorrichtung (6).

## Claims

1. An adapter device (10) for transmitting positions of an on-load tap-changer (1) from a control device (6) to a secondary device (50), comprising:
- an input (20) for receiving at least one position from the control device (6) of the on-load tap-changer (1);
- an output (30) for outputting the position of the on-load tap-changer (1) to the secondary device (50);
- at least one first resistor (22) and at least one first switch (24), which are connected in parallel with one another
- a plurality of further resistors (22);
- a plurality of further switches (24);
wherein:
- in each case one switch (24) is connected in parallel with in each case one resistor (22);
- all resistors (22) are connected in series and form a first resistor series (23);
- all switches (24) are connected in series and form a first switch series (25);
- the resistance values of the resistors (22) are doubled starting from a resistance value of the first resistor (22);
- depending on the position of the on-load tap-changer (1), at least one switch (24) is actuated by the control device (6) and the at least one resistor (22) is moved to the open or closed position;
- the output position of the on-load tap-changer (1) at the output (30) corresponds to the resistance value of the resistor (22) or resistors (22) which was switched on or moved to the open position.

2. Adapter device (10) according to claim 1, wherein
- the input (20) comprises at least one terminal (21);
- each terminal (21) is coupled to at least one switch (24) or is assigned to a switch (24);
- the control device (6) actuates the corresponding switches (24) via the terminals (21).

3. The adapter device (10) according to any one of claims 1 to 2, wherein
- the output (30) comprises a first and a second contact (31, 32);
- by applying a first voltage between the first and second contacts (31, 32), a resistance value is determined which depends on which resistor (22) is switched on or off or which resistors (22) are switched on or off;
- wherein each resistance value corresponds to a position of the on-load tap-changer (1) or is assigned to a position of the on-load tap-changer (1).

4. The adapter device (10) according to any one of claims 1 to 3, wherein
- the first resistor row (23) and the first switch row (25) is connected at its first end (28) to the first contact (31) and at its second end (29) to the second contact (29).

5. Adapter device (10) according to any one of claims 1 to 4, wherein
- a second switch row (27) and a second resistor row (26) are provided;
- the second switch row (27) is composed of a plurality of switches (24) connected in series;
- the second resistor series (26) is made up of several resistors (22) connected in series;
- the switches (24) are each connected in parallel with one of the resistors (22).

6. Adapter device (10) according to one of claims 1 - 5, wherein
- the first resistor series (23) and the first switch series (24) connected in parallel thereto are connected in series with the second resistor series (26) and the switch series (27) connected in parallel thereto.

7. Adapter device (10) according to any one of claims 1 - 6, wherein
- the second resistor row (26) and the second switch row (27) connected in parallel thereto are connected on the one hand to the second end (32) and on the other hand to a third end (33).

8. Adapter device (10) according to any one of claims 1 - 7, wherein
- the output (30) has a third contact (33) which is connected to a third end (33).

9. The adapter device (10) according to any one of claims 1 - 8, wherein
- when a first voltage is applied to the first and second terminals (31, 32), a first resistance value can be determined which depends on the connected and disconnected resistors (22), respectively.

10. Adapter device (10) according to one of claims 1 - 9, wherein
- when a first voltage is applied to the first and the second contact (31, 32) or to the second and the third contact (32, 33), a first resistance value can be determined which depends on the connected or disconnected resistors (22) in the first or second resistor series (23, 26);
- when a second voltage is applied to the first and third contacts (31, 33), a second resistance value can be determined, which depends on the connected or disconnected resistors (22) in the first and second resistor series (23, 26),
- the first voltage is a reference voltage and the second voltage is a supply voltage.

11. Arrangement (100) comprising
- an adapter device (10) according to any one of claims 1 to 10,
an on-load tap-changer (1) and control device (6).

12. Arrangement (100) according to claim 11, comprising
- a drive (4) with a motor (5) and the control device (6).

## Revendications

1. Dispositif adaptateur (10) pour transmettre des positions d'un commutateur à gradins de charge (1) d'un dispositif de commande (6) à un dispositif secondaire (50), comprenant :
- une entrée (20) pour recevoir au moins une position provenant du dispositif de commande (6) du commutateur à gradation de charge (1) ;
- une sortie (30) pour transmettre la position du commutateur à gradins de charge (1) au dispositif secondaire (50) ;
- au moins une première résistance (22) et au moins un premier commutateur (24) qui sont montés en parallèle l'un par rapport à l'autre ;
- plusieurs autres résistances (22) ;
- plusieurs autres commutateurs (24) ;
dans lequel :
- chaque interrupteur (24) est connecté en parallèle à une résistance (22) respective ;
- toutes les résistances (22) sont montées en série et forment une première série de résistances (23) ;
- tous les commutateurs (24) sont montés en série et forment une première série de commutateurs (25) ;
- les valeurs de résistance des résistances (22) doublent à partir d'une valeur de résistance de la première résistance (22) ;
- en fonction de la position du commutateur à gradins de charge (1), au moins un interrupteur (24) est actionné par le dispositif de commande (6) et la au moins une résistance (22) est activée ou désactivée ;
- la position de sortie du commutateur de charge (1) à la sortie (30) correspond à la valeur de la résistance (22) ou des résistances (22) qui a été activée ou désactivée.

2. Dispositif adaptateur (10) selon la revendication 1, dans lequel
- l'entrée (20) comporte au moins une borne (21) ;
- chaque borne (21) est couplée à au moins un interrupteur (24) ou est affectée à un interrupteur (24) ;
- le dispositif de commande (6) actionne les commutateurs correspondants (24) via les bornes (21).

3. Dispositif adaptateur (10) selon l'une des revendications 1 à 2, dans lequel
- la sortie (30) comporte un premier et un deuxième contact (31, 32) ;
- en appliquant une première tension entre le premier et le deuxième contact (31, 32), on détermine une valeur de résistance qui dépend de la résistance (22) qui est activée ou désactivée ou des résistances (22) qui sont activées ou désactivées ;
- chaque valeur de résistance correspondant à une position du commutateur de gradation de charge (1) ou étant attribuée à une position du commutateur de gradation de charge (1).

4. Dispositif adaptateur (10) selon l'une des revendications 1 à 3, dans lequel
- la première rangée de résistances (23) et la première rangée de commutateurs (25) sont reliées à leur première extrémité (28) au premier contact (31) et à leur deuxième extrémité (29) au deuxième contact (29).

5. Dispositif adaptateur (10) selon l'une des revendications 1 à 4, dans lequel
- une deuxième série de commutateurs (27) et une deuxième série de résistances (26) sont prévues ;
- la deuxième rangée de commutateurs (27) est constituée de plusieurs commutateurs (24) montés en série ;
- la deuxième série de résistances (26) est constituée de plusieurs résistances (22) montées en série ;
- les commutateurs (24) sont montés en parallèle avec chacune des résistances (22).

6. Dispositif adaptateur (10) selon l'une des revendications 1 à 5, dans lequel
- la première série de résistances (23) et la première série de commutateurs (24) branchés en parallèle avec celle-ci sont branchées en série avec la deuxième série de résistances (26) et la série de commutateurs (27) branchés en parallèle avec celle-ci.

7. Dispositif adaptateur (10) selon l'une des revendications 1 à 6, dans lequel
- la deuxième série de résistances (26) et la deuxième série de commutateurs (27) branchées parallèlement à celle-ci sont reliées d'une part à la deuxième extrémité (32) et d'autre part à une troisième extrémité (33).

8. Dispositif adaptateur (10) selon l'une des revendications 1 à 7, dans lequel
- la sortie (30) comporte un troisième contact (33) qui est relié à une troisième extrémité (33).

9. Dispositif adaptateur (10) selon l'une des revendications 1 à 8, dans lequel
- lorsqu'une première tension est appliquée aux première et deuxième bornes (31, 32), une première valeur de résistance peut être déterminée, qui dépend des résistances (22) activées ou désactivées.

10. Dispositif adaptateur (10) selon l'une des revendications 1 à 9, dans lequel
- lorsqu'une première tension est appliquée aux premier et deuxième contacts (31, 32) ou aux deuxième et troisième contacts (32, 33), il est possible de déterminer une première valeur de résistance qui dépend des résistances (22) activées ou désactivées dans la première ou la deuxième série de résistances (23, 26) ;
- lorsqu'une deuxième tension est appliquée aux premier et troisième contacts (31, 33), il est possible de déterminer une deuxième valeur de résistance qui dépend des résistances (22) activées ou désactivées dans la première et la deuxième série de résistances (23, 26),
- la première tension est une tension de référence et la deuxième tension est une tension d'alimentation.

11. Dispositif (100) comprenant
- un dispositif adaptateur (10) selon l'une des revendications 1 à 10,
un commutateur à plusieurs positions (1) et un dispositif de commande (6).

12. Dispositif (100) selon la revendication 11, comprenant
- un entraînement (4) avec un moteur (5) et le dispositif de commande (6).
